# EUROPÄISCHE PATENTSCHRIFT

(11) **EP 3 932 817 B1**
(45) Veröffentlichungstag und Bekanntmachung des Hinweises auf die Patenterteilung: **02.08.2023**
(21) Anmeldenummer: 21182141.8
(22) Anmeldetag: 28.06.2021
(51) Int. Cl.: B65D 1/24

(54) **TRANSPORTBEHÄLTER**
TRANSPORT CONTAINER
CONTENEUR DE TRANSPORT

(30) Priorität: 30.06.2020 DE 202020103759 U
(43) Veröffentlichungstag der Anmeldung: 05.01.2022
(73) Patentinhaber: C. & A. Veltins GmbH & Co. KG, 59872 Meschede-Grevenstein (DE)
(72) Erfinder: BROER, Eckhard, 58710 Menden (DE)
(74) Vertreter: Brinkmann & Partner

(56) Entgegenhaltungen:
- EP-A1- 2 450 285
- DE-U1- 29 608 393
- DE-U1-202019 107 184
- DE-U1-202020 101 629
- GB-A- 943 947
- GB-A- 1 120 067

## Beschreibung

Die Erfindung betrifft einen Transportbehälter für Flaschen, Gläser oder dergleichen mit einem Boden, von dem sich Ecksäulen erstrecken, die durch Stirnseiten und Längsseiten bildende Seitenwände miteinander verbunden sind, , und der mit einem Aufstellrand versehen ist, wobei auf dem Boden ein Gefache vorgesehen ist und wobei der Boden zu dem Aufstellrand beabstandet angeordnet ist.

Transportbehälter für Flaschen, Gläser oder dergleichen sind beispielsweise in Form von Flaschenkästen bekannt (vgl. bspw. DE 1 259 770 A). Sie dienen der sicheren Aufnahme von Flaschen, um einen zerstörungsfreien Transport zu ermöglichen. Gleichzeitig sollen die Transportbehälter eine ausreichend hohe Stabilität aufweisen, um ihre Stapelbarkeit auch in befülltem Zustand der Flaschen zu ermöglichen.

Um einen zerstörungsfreien Transport der Flaschen oder Gläser in den Behältern sowohl in gefülltem Zustand als auch in leerem Zustand sicherzustellen, sind am Boden der Behälter Gefache vorgesehen. Bei den Gefachen handelt es sich üblicherweise um Stege, die den Querschnitt der Flaschen oder Gläser nachbilden und deren Einstellen ermöglichen. Alternativ zu den Stegen können gleich wirkende Pinolen vorgesehen sein. Bei den Pinolen handelt es sich um vertikal vom Boden hervorragende Säulen, die den Querschnitt der in den Behälter einzustellenden Flaschen oder Gläser lediglich bereichsweise nachbilden.

In der Getränkebranche und dort insbesondere in der Bierbranche existiert eine große Vielfalt an Flaschen, sowohl in Bezug auf ihre Größe als auch ihre Form. In Deutschland haben die Bierflaschen üblicherweise ein Füllvolumen von 0,33 l und 0,5 l. Die Form kann dabei unabhängig vom Volumen stark variieren. Neben der weit verbreiteten Euro-Flasche gibt es u.a. die Steini-Flasche, die Longneck-Flasche und die NRW-Flasche. Diese Flaschen haben unterschiedliche Abmessungen, sowohl in Bezug auf ihre Höhe als auch in Bezug auf ihren Durchmesser. Folglich sind für die jeweiligen Flaschen verschiedene Transportbehälter erforderlich.

Die Transportbehälter sind dabei derart ausgebildet, dass ihre Höhe im Wesentlichen auf die Höhe des jeweiligen Flaschentyps abgestimmt ist. Der Transportbehälter muss dabei gewährleisten, dass die Flasche einerseits nicht über den Rand des Kastens nach oben hinausragt. Andererseits soll die Flasche aber auch nicht zu tief im Kasten stehen, da das einen für den Verbraucher wenig ansprechenden Anblick darstellt. Hinzu kommt, dass bei der üblicherweise vollständig automatisierten Entnahme der Leergut-Flaschen bei zu tief im Behälter stehenden Flaschen die Handhabung erschwert ist. Dies ist dadurch verursacht, dass die hierfür genutzten Einrichtungen, sog. Auspacker, mit ihren Entnahme-Tulpen über den Flaschenkopf fahren, um die Flasche aus dem Behälter herauszuheben. Wenn nun die Flaschen sehr tief im Behälter stehen, ist dieses Vorgehen nahezu unmöglich. Folglich haben Transportbehälter für kurze Flaschen eine geringe Höhe. Das zieht aber unter Umständen Nachteile bei der Beförderung der Kästen in den Abfüll- und Reinigungsanlagen nach sich, da die Anlagen üblicherweise in der Lage sein sollen, verschiedene Kastenformate befördern zu können. Das ist bei flachen Kästen unter Umständen nicht gewährleistet.

Um eine Förderung von Kästen für kurze Flaschen auf einer üblichen Förderanlage zu ermöglichen und gleichzeitig den oben genannten Anforderungen vollständig zu genügen, ist aus der DE 20 202010 1 629 U1 ein Transportbehälter bekannt, bei dem der Boden, auf dem die Flaschen aufstehen, gegenüber der Unterseite des Kastens erhöht angeordnet ist, so dass eine Art Aussparung gebildet ist. Zwar erfüllt der Kasten die oben genannten Anforderungen und weist zudem eine Gesamthöhe auf, die für eine Beförderung auf üblichen Anlagen geeignet ist. Allerdings hat sich herausgestellt, dass die Beförderung auf den Anlagen aufgrund der bodenseitigen Aussparung unter Umständen problematisch ist, weil die Förderanlagen in der Regel mit Förderketten arbeiten, die schmaler sind als der Kasten in Förderposition breit ist. Durch die Aussparung auf der Unterseite des Kastens können die Ketten am Kasten nicht großflächig angreifen, was für eine störungsfreie Beförderung nachtteilig ist. Hinzu kommt, dass die Stabilität des Kastens aufgrund der Aussparung nicht ausreichend ist. Flaschenkästen müssen nach den gesetzlichen Vorgaben einen Sturz aus 3 m Höhe bei vollständiger Befüllung unbeschadet überstehen. Bei dem bekannten Flaschenkasten kann ein solcher Sturz aber ein Durchfedern des Bodens zur Folge haben, was zu einem Bruch des Bodens führen kann.

Aus der GB 943,947 bzw. der EP 2 450 285 A1 sind Transportbehälter bekannt, die im Bereich des Stapelrandes mit einem Boden verbundene Versteifungsrippen aufweisen. Diese vorbekannten Transportbehälter weisen aber keinen zum Aufstellrand beabstandet angeordneten Boden auf, vielmehr schließt der Boden unmittelbar an dem Aufstellrand an. Somit sind diese Transportbehälter auch nicht für Flaschen mit geringerer Höhe geeignet und zusammen mit Transportbehältern für Flaschen größerer Höhe zu handhaben.

Vor diesem Hintergrund liegt der Erfindung die Aufgabe zugrunde, einen Transportbehälter für Flaschen, Gläser oder dergleichen zu schaffen, der für Flaschen oder Gläser geringer Höhe geeignet ist, gleichzeitig aber auf üblichen Förderanlagen problemlos befördert werden kann und eine ausreichende Stabilität aufweist. Gemäß der Erfindung wird diese Aufgabe durch die Merkmale des Schutzanspruchs 1 gelöst.

Mit der Erfindung ist ein Transportbehälter für Flaschen, Gläser oder dergleichen geschaffen, der sowohl den Anforderungen in Bezug sowohl auf die Optik und Stabilität als auch in Bezug auf die Förderbarkeit genügt. Durch das Vorsehen der Rippen ist eine größere Fläche geschaffen, welche die Möglichkeiten der Beförderung verbessert. Gleichzeitig ist die Stabilität des Behälters mit derjenigen üblicher Behälter vergleichbar, so dass im Falle eines Sturzes das Durchfedern des Bodens verhindert ist.

Es sind wenigstens zwei Rippen vorgesehen, die sich diagonal entlang des Bodens erstrecken. Durch eine Erhöhung der Zahl an Rippen lassen sich die Eigenschaften für eine zuverlässige Beförderung und Stabilität weiter verbessern.

Weiterhin kreuzen sich die Rippen in der Mitte des Bodens. Hierdurch ist eine x-förmige Anordnung der Rippen geschaffen, so dass die Beförderungseinrichtungen eine sehr großflächig an der Unterseite des Behälters angreifen können.

In anderer Weiterbildung der Erfindung verlaufen jeweils zwei Rippen parallel zueinander. Auch hierdurch ist eine verbesserte Förderbarkeit und Stabilität hervorgerufen.

In Ausgestaltung der Erfindung sind auf der der Aufstellrand zugewandten Seite des Bodens Stege ausgebildet. Bevorzugt sind die Stege abschnittsweise mit einer Schräge versehen. Diese Ausgestaltung ermöglicht ein Abführen von Wasser vom Boden des Behälters nach unten, was insbesondere nach der Reinigung wichtig ist, um ein schnelles Trocknen zu ermöglichen. Die Schrägen sind dabei derart angeordnet, dass sie von Mittelpunkt des Einstellplatzes für eine Flasche wegweisen. Dadurch wird verhindert, dass ggf. noch am Gefache anhaftendes Wasser beim Stapeln von Kästen auf eine unmittelbar darunter positionierte Flasche tropft.

In vorteilhafter Ausgestaltung der Erfindung sind die Stege an einem Ende jeweils mit einem Radius versehen. Auch der Radius an den Stegen führt zu einem verbesserten Abführen von Wasser, so dass auch durch dieses Merkmal das Abführen von Wasser verbessert wird.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die Seitenansicht von links eines erfindungsgemäßen Transportbehälters in Form eines Flaschenkastens;
- Figur 2: die stirnseitige Ansicht des in Fig. 1 dargestellten Transportbehälters;
- Figur 3: den Schnitt entlang der Linie A-A in Fig. 1;
- Figur 4: den in Fig. 1 dargestellten Transportbehälter, teilweise im Schnitt, teilweise in der Ansicht;
- Figur 5: den Schnitt entlang der Linie E-E in Fig.2;
- Figur 6: die dreidimensionale Darstellung von oben des in Fig. 1 dargestellten Transportbehälters;
- Figur 7: die Untersicht des in Fig. 1 dargestellten Transportbehälters;
- Figur 8: die dreidimensionale Darstellung des in Fig. 1 dargestellten Transportbehälters.

Bei dem als Ausführungsbeispiel gewählten Transportbehälter handelt es sich um einen Flaschenkasten. Er weist einen Boden 1 auf, von dem sich Ecksäulen 2 vertikal erstrecken. Die Ecksäulen 2 sind durch Seitenwände 3, 4 miteinander verbunden, wobei die Seitenwände 3 die Stirnseiten und die Seitenwände 4 die Längsseiten des Flaschenkastens bilden. Der Flaschenkasten ist an seinem dem Boden 1 abgewandten Ende mit einer Abschlusskante 5 versehen. Im Bereich der Seitenwände 3 verbindet die Abschlusskante 5 die Ecksäulen 2 an ihrem dem Boden 1 abgewandten Ende miteinander. In den Seitenwänden 3, 4 ist jeweils eine Grifföffnung 6 ausgebildet.

Auf der der Abschlusskante 5 abgewandten Seite ist an dem Flaschenkasten ein Aufstellrand 7 ausgebildet, der gleichzeitig als Stapelhilfe fungiert. Der Aufstellrand 7 erstreckt sich im Ausführungsbeispiel ringsum entlang des Flaschenkastens. In Abwandlung des Ausführungsbeispiels besteht auch die Möglichkeit, den Aufstellrand 7 lediglich bereichsweise vorzusehen, beispielsweise lediglich in den Ecken des Flaschenkastens.

Der Boden 1 hat eine gitterförmige Struktur. Auf dem Boden 1 ist in dem Flaschenkasten ein Gefache 8 vorgesehen. Das Gefache 8 ist von Pinolen 9 und einer Mittelwand 10 gebildet. Die Pinolen 9 erstrecken sich senkrecht vom Boden 1. Die Pinolen 9 sind zur Einsparung von Material und damit zur Einsparung von Gewicht hohl ausgebildet. Die Höhe der Pinolen 9 entspricht etwa der halben Höhe des Flaschenkastens. Die Mittelwand 10 erstreckt sich entlang der Längsmittellinie des Flaschenkastens zwischen den stirnseitigen Seitenwänden 3. Die Pinolen 9 sind mit der Mittelwand 10 derart zueinander ausgerichtet, dass sie in der Draufsicht Einstellplätze für die Flaschen ausbilden. Sie stützen gemeinsam mit der Mittelwand 10 beim Transport die in das Gefache eingestellten Flaschen, von denen eine Flasche exemplarisch in der Zeichnung dargestellt ist.

Der Boden 1 ist zu dem Aufstellrand 7 beabstandet angeordnet. Es ergibt sich daraus eine erhöhte Anordnung des Bodens 1 zum Aufstellrand 7, wodurch eine Art Aussparung an der Unterseite des Bodens 1 ausgebildet ist. An der Unterseite des Bodens 1 sind Rippen 11 vorgesehen, deren Höhe im Wesentlichen dem Abstand des Bodens 1 zum Aufstellrand 7 entspricht. Im Ausführungsbeispiel sind vier Rippen 11 vorgesehen, von denen jeweils zwei Rippen 11 parallel zueinander verlaufen. Die jeweils zwei parallel zueinander verlaufenden Rippen 11 erstrecken sich diagonal entlang des Bodens 1. Die beiden Paare der parallel zueinander verlaufenden Rippen 11 kreuzen sich etwa in der Mitte des Bodens 1.

Auf der dem Aufstellrand 7 zugewandten (Unter-)Seite des Bodens 1 sind Stege 12 ausgebildet, welche die gitterförmige Struktur nach unten in Richtung des Aufstellrands 7 verlängern. Die Stege 12 sind abschnittsweise mit einer Schräge 121 versehen. An ihrem der jeweiligen Schräge 121 abgewandten Ende sind die Stege 12 jeweils mit einem Radius 122 versehen.

## Patentansprüche

1. Transportbehälter für Flaschen, Gläser oder dergleichen mit einem Boden (1), von dem sich Ecksäulen (2) erstrecken, die durch Stirnseiten und Längsseiten bildende Seitenwände (3, 4) miteinander verbunden sind, und der mit einem Aufstellrand (7) versehen ist, wobei auf dem Boden (1) ein Gefache (8) vorgesehen ist, wobei der Boden (1) zu dem Aufstellrand (7) beabstandet angeordnet ist, **dadurch gekennzeichnet, dass** an der Unterseite des Bodens (1) zwei sich diagonal entlang des Bodens (1) erstreckende Rippen (11) vorgesehen sind, deren Höhe im Wesentlichen dem Abstand des Bodens (1) zum Aufstellrand (7) entspricht und die sich in der Mitte des Bodens (1) kreuzen.

2. Transportbehälter nach Anspruch 1, **dadurch gekennzeichnet, dass** jeweils zwei Rippen (11) parallel zueinander verlaufen.

3. Transportbehälter nach einem der vorgenannten Ansprüche, **dadurch gekennzeichnet, dass** auf der dem Aufstellrand (7) zugewandten Seite des Bodens (1) Stege (12) ausgebildet sind.

4. Transportbehälter nach Anspruch 3, **dadurch gekennzeichnet, dass** die Stege (12) abschnittsweise mit einer Schräge (121) versehen sind.

5. Transportbehälter nach einem der vorgenannten Ansprüche, **dadurch gekennzeichnet, dass** die Stege (12) an einem Ende jeweils mit einem Radius (122) versehen sind.

## Claims

1. Transport container for bottles, jars or the like, comprising a bottom (1) from which corner columns (2) extend which are interconnected by side walls (3, 4) forming end faces and longitudinal sides, and which is provided with a placement rim (7), a compartment (8) being provided on the bottom (1), wherein the bottom (1) is arranged at a distance from the placement rim (7), **characterized in that** two ribs (11) extending diagonally along the bottom (1) are provided on the underside of the bottom (1), the height of which ribs corresponds substantially to the distance of the bottom (1) from the placement rim (7) and which ribs cross in the middle of the bottom (1).

2. Transport container according to claim 1, **characterized in that** two ribs (11) run parallel to each other in each case.

3. Transport container according to any one of the preceding claims, **characterized in that** webs (12) are formed on the side of the bottom (1) facing the placement rim (7).

4. Transport container according any one of the preceding claims, **characterized in that** the webs (12) are provided with a slope (121) in sections.

5. Transport container according to any one of the preceding claims, **characterized in that** the webs (12) are each provided with a radius (122).

## Revendications

1. Conteneur de transport pour bouteilles, verres ou similaires, comprenant un fond (1) à partir duquel s'étendent des colonnes d'angle (2) qui sont reliées entre elles par des parois latérales (3, 4) formant des côtés frontaux et des côtés longitudinaux, et qui est pourvu d'un bord de pose (7), un compartiment (8) étant prévu sur le fond (1), le fond (1) étant disposé à distance du bord de pose (7), **caractérisé en ce que** sur la face inférieure du fond (1) sont prévues deux nervures (11) s'étendant en diagonale le long du fond (1), dont la hauteur correspond sensiblement à la distance entre le fond (1) et le bord de pose (7), et qui se croisent au milieu du fond (1).

2. Conteneur de transport selon la revendication 1, **caractérisé en ce que** deux nervures (11) s'étendent respectivement parallèlement l'une à l'autre.

3. Conteneur de transport selon l'une des revendications précédentes, **caractérisé en ce que** des nervures (12) sont formées sur le côté du fond (1) tourné vers le bord de pose (7).

4. Conteneur de transport selon l'une des revendications précédentes, **caractérisé en ce que** les nervures (12) sont pourvues d'un biseau (121) par sections.

5. Conteneur de transport selon l'une des revendications précédentes, **caractérisé en ce que** les nervures (12) sont pourvues chacune d'un rayon (122) à une extrémité.
